# EUROPÄISCHE PATENTSCHRIFT

(11) **EP 0 085 366 B1**
(45) Veröffentlichungstag und Bekanntmachung des Hinweises auf die Patenterteilung: **23.07.1986**
(21) Anmeldenummer: 83100514.5
(22) Anmeldetag: 21.01.1983
(51) Int. Cl.: E04G 11/02, B28B 7/22, E04B 1/348

(54) **Verfahren und Vorrichtung zum Fertigen von Raumzellen aus erstarrendem Baustoff**
Method of and device for manufacturing three-dimensional cells from solidifying building material
Procédé et dispositif pour fabriquer des cellules tridimensionnelles en matériau de construction solidifiable

(30) Priorität: 26.01.1982 DE 3202336
(43) Veröffentlichungstag der Anmeldung: 10.08.1983
(73) Patentinhaber: Kesting, Lorenz, D-44339 Dortmund (DE)
(72) Erfinder: Kesting, Klaus Lorenz, Dr.-Ing., D-4670 Lünen (DE)
(74) Vertreter: Herrmann-Trentepohl, Werner, Dipl.-Ing.

## Beschreibung

Die Erfindung betrifft ein Verfahren zum Fertigen von Raumzellen gemäß dem Oberbegriff des Anspruches 1.

Das erfindunsgemäße Verfahren läßt sich auf erstarrende Werkstoffe anwenden, die wie z.B. Glasfaser- oder Stahlnadelbeton ihre Bewehrung beim Eingießen in den Formraum einer Schalung bereits enthalten oder nach dem Einbringen eines Bewehrungskorbes eingebracht und dabei eingerüttelt werden. Gemäß der Erfindung werden raumgroße Bauwerke hergestellt, welche entweder mit mehreren weiteren Raumzellen gemäß der Raumzellenbauweise größere Gebäude bilden oder einzeln aufgestellt, z. B. als Fertiggaragen genutzt werden können. Diese Fertigbauweise ermöglicht die Herstellung der erfindungsgemäßen Raumzellen in großen Stückzahlen mit hohem Mechanisierungs- und Rationalisierungsgrad in zumeist für die Schnellhärtung des erstarrenden Baustoffes aufheizbaren Raumzellenschalungen, die dann häufig Teil einer Fertigungsstraße sind. Die Raumzellen sind in aller Regel nach ihrer Komplettierung fünfseitig geschlossene Bauwerke. Das erfindungsgemäße Verfahren ermöglicht die Herstellung solcher Raumzellen mit allen fünf Wänden- bzw. Decken- und Bodenscheiben in monolithischer Ausführung, läßt sich aber auch auf Raumzellen anwenden, in denen eine oder mehrere Scheiben fehlen oder wie z.B. die Bodenscheibe vorgefertigt und dann häufig auf Rollpaletten bereitgehalten werden.

Die Fertigung solcher Raumzellen muß einerseits mit einem möglichst geringen Anteil an Handarbeit auskommen, um die Vorteile der Feitigbauweise auszunutzen. Andererseits muß die Raumzellenfertigung auch die hieran anschließenden Komplettierungsarbeiten durch eine möglichst schalungsglatte und daher ebene Ausbildung der Sichtflächen in der Schalung auf das unvermeidliche Maß reduzieren.

Es ist bekannt (DE-AS 24 62 352), den flüssigen Baustoff in den oben offenen Formraum einer Raumzellenseitenwand fallend zu gießen. Der Baustoff steigt in dem anschließenden Formraum des Raumzellenbodens auf und füllt diesen etwa bis zur Hälfte. Dazu muß die Raumzellenschalung um die den beiden Formräumen gemeinsame Längskante derart verschwenkt werden, daß der Formraumboden des Raumzellenbodens mit der Horizontalen einen Winkel von ca. 20° einschließt. Bei diesem Verfahren muß dann zunächst die Formraumöffnung der gegen die Senkrechte geneigten Längswand, durch die der Baustoff eingegossen worden ist, verschlossen werden. Die Schalung wird dann noch einmal und so weit gekippt, daß der Boden des noch leeren Formraumes für die andere Längswand flach und oben liegt. Durch diesen Formraum wird der in der 20°-Stellung nur teilweise gefüllte Formraum des Raumzellenbodens aufgefüllt, bevor er selbst mit dem flüssigen Baustoff bedeckt wird.

Der erste Schritt dieses Verfahrens hat den Vorteil daß der Baustoff bei seinem Einfüllen in die allseitig geschlossenen Formräume nur senkrechte oder nur gegen die Horizontale geneigte Formböden und -wände vorfindet. Dadurch läßt sich die Bildung von Lufteinschlüssen und Wassernestern in dem erhärteten Baustoff auf einfache Weise weitgehend vermeiden, so daß die in den geschlossenen Formräumen produzierten Raumzellenscheiben nur schalungsglatte Sichtflächen aufweisen. Nachteilig ist jedoch, daß der flüssige Baustoff nach dem Auffüllen der Schalung im zweiten Verfahrensschritt in dem oben offenen Formraum der Raumzellenlängswand sorgfältig abgezogen werden muß, um auch dort eine glatte Sichtfläche zu erzielen. Das bedeutet einen erheblichen Arbeitsaufwand. Der erreichbare Rationalisierungsgrad ist wegen der Mehrstufigkeit des Füllens und Härtens bei diesem Verwahren ohnehin bereits ungewöhnlich niedrig.

In der DE-A-28 45 106 ist ein Verfahren und eine Schalung zum Herstellen von monolithischen Stahlbetonraumzellen beschrieben, bei welchem die Schalung um 90° gekippt wird und die oberste, äußere, horizontale Schalungsfläche fehlt. In diese Schalung wird der flüssige Beton eingefüllt und die ungeschalte Stirnfläche wird abgezogen. Nach ausreichendem Anhärten des Betons wird die Raumzelle samt Schalung in die Ausgangslage zurückgekippt. Nach dem Erhärten wird die fertige Raumzelle entschalt.

Durch die Notwendigkeit, daß die oberste, äußere Schalungsfläche fehlt, weil hier der Beton eingefüllt wird, ergibt sich eine Raumzelle, die nicht überall schalungsglatte Wände aufweist. Ein anderer Nachteil bei diesem Verfahren ist der, daß das Kippen sowohl der leeren als auch der mit Beton gefüllten Schalung um einen großen Bogenwinkel erfolgen muß. Diese Gewichte sind konstruktiv schwer zu beherrschen. Außerdem ist der Rationalisierungsgrad dieses Verfahrens noch gering, da die äußere Stirnfläche in einem weiteren Arbeitsgang abgezogen werden muß.

Der Erfindung liegt die Aufgabe zugrunde, ein Verfahren der letztgenannten Art so zu führen, daß ein höherer Rationalisierungsgrad erreicht und eine Raumzelle geschaffen wird, die nur schalungsglatte Sichtflächen aufweist.

Diese Aufgabe wird erfindungsgemäß mit den Merkmalen des Anspruches 1 gelöst.

Bei dem erfindungsgemäßen Verfahren füllt man den flüssigen Baustoff in die allseits geschlossene Schalung über ein besonderes System ein, das einen oder mehrere Einguß- oder Einpumpkanäle und einen oder mehrere Steiger je nach Anordnung der Form und Ausbildung der Raumzelle aufweisen kann. Dadurch wird die bislang erforderliche Arbeit für das Glätten und/oder Abziehen des flüssigen Baustoffes eingespart, welche sich beim Einfüllen durch den offenen Formraum ergibt. Bei dem erfindungsgemäßen Verfahren wird deswegen auch in einem Arbeitsgang das Füllen der Form durchgeführt; der hierbei entstehende hydrostatische Druck des flüssigen Baustoffes kann die Füllung aus der allseits geschlossenen Form nicht austreiben, so daß hierdurch ein weiterer Verfahrensschritt eingespart wird. Durch die Steiger kann die infolge der Neigung der Raumzelle nicht erschließbare Luft austreten, bevor der flüssige Baustoff austritt und die Füllung der Formräume anzeigt.

Das Füllen an ausschließlich senkrechten und/oder schwach geneigten Formräumen erfolgt entweder auf bekannte Weise von oben, vorzugsweise durch an oder in der Nähe der durch die Neigung der Raumzelle und ihrer Schalung nach oben orientierten Kante durch die Schwerkraft und den hydrostatischen Druck des flüssigen Baustoffes, kann aber auch durch die an oder in der Nähe der nach unten orientierten Raumzellenkante unter Druck steigend.z.B. mit Hilfe einer Betonpumpe durchgeführt werden. Erfindungsgemäße Schalungen lassen sich leichter ausführen und konstruktiv besser beherrschen, weil sie nur um einen gerinqen bzw. gekippt werden, sich um sie Ausgangsstellung für das Füllen zu bringe_{'};

Vorteilhafte Ausführungsformen der Erfindung sind in den Unteransprüchen wiedergegeben.

Vorzugsweise gewährleistet man den zuletzt genannten Vorteil der Erfindung dadurch, daß die Form als Vorbereitung für das Füllen um ca. 20-25° gegen die Horizontale geneigt wird, so daß die Formräume für einfallende Raumzellenscheiben durch Wände mit dieser Steigung begrenzt sind.

Einer solchen Neigung kommt jedoch nicht nur die ihr bisher zugeschriebene Wirkung der Vermeidung von Lufteinschlüssen und Wassernestern in dem Werkstoff der Raumzelle zu; sie gibt gleichzeitig die Neigung einer schiefen Ebene wieder, auf der die Raumzelle bei den für Beton üblichen Reibungsbeiwerten nicht von ihrer Unterlage abrutschen kann. Hiervon macht eine Ausführungsform des erfindungsgemäßen Verfahrens Gebrauch, gemäß der die Raumzelle in der durch die Orientierung der Raumzellenquer- oder - längskante nach unten vorgegebenen Neigung mit ihrem Boden auf einer Palette ruhend aus der Schalung heraustransportiert und mit dieser in die Horizontalstellung für das Aushärten geschwenkt wird. Der Vorteil besteht darin, daß man die üblichen Paletten verwenden kann und besondere Maßnahmen für die Arretierung der Raumzelle auf die Palette nicht zu ergreifen braucht.

Diese Neigung wird in einer weiteren Ausführungsform des erfindungsgemäßen Verfahrens zur Unterstützung des Entschalens mit Kräften ausgenutzt, die sich aus der in die Neigung fallenden Gewichtskomponente der Raumzelle ergeben. Die gehärtete Raumzelle wird hierbei in Richtung des Einfallens über die in der Form der Schalung nach unten angeordnete Raumzellenkante hinweg aus der Schalung transportiert. Die Ausnutzung der in die Entschalungsrichtung fallenden Gewichtskomponente der Raumzelle erleichtert dann das Abziehen der fertigen Raumzelle von der Innenschalung insbesondere dann, wenn das Entschalen über eine Querkante der Raumzelle hinweg erfolgen kann.

Mehrere zur Durchführung des erfindungsgemäßen Verfahrens geeignete Vorrichtungen werden zum besseren Verständnis der Erfindung im folgenden anhand der Figuren in der Zeichnung beschrieben.

Es zeigen
Fig. 1 in einer Seitenansicht eine Schalung für Stahlbetonfertiggaragen gemäß der Erfindung,
Fig. 2 einen Schnitt längs der Linie 11-11 der Fig. 1,
Fig. 3 einen Schnitt längs der Linie 111-111 der Fig. 1,
Fig. 4 eine abgeänderte Ausführungsform einer Schalung für Stahlbetonfertiggaragen gemäß der Erfindung in der Stellung für das Eingießen des Baustoffes,
Fig. 5 den Gegenstand der Fig. 4 nach dem Entschalen und
Fig. 6 in Fig. 4 entsprechender Darstellung eine weitere Ausführungsform der erfindungsgemäßen Schalung.

Bei der Ausführungsform nach den Fig. 1 bis 3 ist auf einer schiefen Ebene 1 mit einem Neigungswinkel von ca. 20° gegen die Horizontale 2 ein Gleis 3 verlegt. Es führt bis zu einem auf der schiefen Ebene errichteten Gerüst 6 und ermöglicht den Transport von Rollpaletten 16 längs der schiefen Ebene 1. Das Gerüst 6 trägt eine lediglich schematisch wiedergegebene Innenschalung 7, die gemäß dem dargestellten Ausführungsbeispiel starr ist, aber auch zum Ein-und Ausschalen bewegliche Schalungsteile aufweisen kann. Kurzhubige Zylinder 8 sind an einen Rahmen 9 angeschlossen, welcher den von der Schalung 7 innen und von einer Außenschalung 14 außen begrenzten Formraum 12 an seiner Stirnseite 11 abschließt.

Die Außenschalung des Formraumes 12 für den Raumzellenboden 15 ist eine Rollpalette 16 üblicher Ausbildung, welche einen Tragrahmen und Fahrwerke 17,18 aufweist, die auf dem Gleis 3 laufen. Der Formraum für die Stirnwand 19 der allgemein mit 20 bezeichneten Raumzelle wird von einer Außenschaltafel 21 begrenzt. Diese Schaltafel ist über ein Gelenk 22 mit senkrechter Gelenkachse an eine Außenschaltafel 23 angelenkt und über einen Hebel 24 mit einem hydraulischen Schubkolbengetriebe 25 aus der in ausgezogenen Linien wiedergegebenen Schalstellung entschalbar. Der Doppelpfeil 26 gibt die Schwenkrichtung an, wobei in strichpunktierten Linien bei 27 eine Stellung der Schaltafel 21 angegeben ist, welche nach dem Entschalen eingenommen wird. Der Schaltafel 23 entspricht die ihr parallele Schaltafel 28. Die Schaltafeln 23 und 28 sind in Stahlgerüsten 29, 30 gelagert, welche ihrerseits mit Fahrwerken 31, 32, 33, 34 auf Gleisen 35, 36 in Richtung der Doppelpfeile 37, 38 verfahrbar sind. Die Doppelgleise 35, 36 verlaufen senkrecht zur Richtung des Gleises 3, dessen Schienen in Fig. 2 bei 39 und 40 dargestellt sind. Die Schalwände 23, 28 begrenzen die Formräume für die Längswände 41, 42 der Raumzelle, die bis auf die vordere Stirnöffnung somit ein fünfseitig geschlossener Raumkörper ist. Die fünfte Seite wird von der Decke 43 gebildet, die mit einer zweiteiligen Deckenschalung 44, 45 nach außen abgeschalt ist. Jeder Deckenschalungsteil 44,45 läßt sich über ein Hebelgetriebe 46, 47 entsprechend der Doppelpfeile 48,49 mit Hilfe von Schubkolbengetrieben 50, 51 in die strichpunktiert wiedergegebene Entschalungsstellung und in die in ausgezogenen Linien wiedergegebene Schalstellung verbringen.

An der Stirnseite 53 trägt die Rollpalette 16 eine Kupplung 54 für das Anschlußseil 56 einer Winde 57, die hinter dem Gerüst 6 am Kopf der schiefen Ebene 1 befestigt ist.

Bei der Ausführungsform nach Fig. 1 befindet sich in einem etwa der Raumzellenlänge entsprechenden Abstand unter der Innenschalung 7 eine Schwenkbühne 71, welche ein Drehgelenk 72 mit einer quer zum Gleis 3 orientierten Schwenkachse aufweist. Die dem Gelenk 72 gegenüberliegende Unterseite 73 der Bühne 71 trägt eine Konsole 74 zum Anschluß eines Dreifachzylinders 75, der hydraulisch betätigt werden kann. Das Zylinderende ist bei 76 in einer ausgekleideten Vertiefung 77 im Hallenboden untergebracht. Der Zylinder kann daher einschließlich seiner Kolbenstange 78 unter die bei 79 angegebene Flurhöhe eingezogen werden.

Die Schalung arbeitet in folgender Weise:
In der nicht dargestellten Ausgangsstellung steht die Rollpalette 16 auf dem ebenen Teil 59 des Gleises 3. Sie trägt einen Bewehrungskorb, der später auf der über dem Gleis 3 befindlichen Inncnschalung 7 ausgerichtet wird. Dazu wird die Rollpalette 16 mit Hilfe der Winde 57 auf die Kippbühne 71 gezogen, nach unten geschwenkt und in die Schalungsstellung verbracht, in der sie mit dem Gerüst 6 verriegelt ist. Die Außenschalung wird angefahren, und damit ist die Schalung für das Eingießen des erstarrenden Baustoffes - hier von Beton - vorbereitet.

Dann ist die aus den verschiedenen Formräumen für die beschriebenen Raumzellenscheiben bestehende Form allseitig geschlossen. Die der Stirnwand 19 zugeordnete untere Querkante 60 ist nach unten orientiert, wodurch sich lediglich ein der Neigung der schiefen Ebene 1 entsprechendes flaches Einfallen der Raumzellenlängswände, der Decke und des Bodens ergibt, während die Querwand 19 um den gleichen Winkel schwach gegen die Senkrechte geneigt ist. Somit sind sämtliche Formböden und Wände geneigt, d.h. keines dieser Teile liegt horizontal.

Über ein allgemein mit 62 bezeichnetes Eingieß- bzw. -pumpsystem wird der flüssige Baustoff in die Form eingebracht. Dazu ist am oberen Querholm 10a des Rahmens 10 ein Stutzen 64 zum Anschluß einer Betonleitung 65 vorgesehen. Außerdem ist ein flexibler Schlauch 66 zur Entlüftung an eine entsprechende Öffnung im Querholm des Rahmens 10 angeschlossen. Im Stutzen 64 und im Schlauch 66 bleiben Teile des Betons zurück, nämlich im Stutzen 64 ein Einguß und im Schlauch 66 ein Steiger.

Der flüssige Beton wird fallend in die Form eingebracht, die sich von der Kante 60 aus füllt und an der nach Bedarf weitere Steiger vorgesehen werden können, um Einschlüsse von Luft zu verhindern.

Nach dem Eingießen des Betons läßt man diesen zunächst erhärten. Das kann durch eine Schnellhärtung beschleunigt werden, die bekannt ist und zu der die Schalwände beispielsweise mit Dampf beheizt werden. Sobald die Raumzelle die für das Entschalen erforderliche Festigkeit angenommen hat, wird dieser Vorgang wie folgt durchgeführt:
Zunächst werden die Deckenschalungen 44 und 45 in die in Fig. 2 ersichtliche Stellung nach oben geschwenkt. Dann wird die Rückwandschalung 21 mit Hilfe des Schubkolbengetriebes 25 in die strichpunktierte Stellung 27 verbracht. Hierauf werden die beiden Außenschalwände 23 und 28 abgefahren. Damit ist das Entschalen der Außenschalung abgeschlossen.

Durch Betätigung der Schubkolbengetriebe 8 wird der Rahmen 10 gegenüber der Innenschalung 7 in Richtung des Einfallens der schiefen Ebene 1 betätigt. Dabei wird gleichzeitig die Winde 57 abgelassen, so daß die Raumzelle 20 von der Innenschalung 7 abgestreift wird. Dabei hilft die in die Ebene 1 fallende Gewichtskomponente der Raumzelle 20 mit. Die entschalte Raumzelle 20 wird auf das Gleisstück der nach unten geneigten Kippbühne gefahren, die anschließend nach oben schwenkt, so daß die Teile ihre aus Fig. 1 ersichtliche Stellung einnehmen. Infolge der Neigung der schiefen Ebene 1 tritt zwischen der Raumzelle 20 und der Palette 16 eine Selbsthemmung auf, so daß die Raumzelle auf der Palette 16 nicht befestigt zu werden braucht.

Die in den Fig. 1 bis 3 wiedergegebene Schalung kann Teil einer Fertigungsstraße sein, welche einen Quertransport der fertigen Raumzellen 20 zur schiefen Ebene 1 ermöglicht.

Im Unterschied zur Darstellung der Fig. 3 ist die Deckenschalung 80 der Ausführungsform nach den Fig. 4 und 5 einteilig ausgebildet und wird daher auch nur mit Schubkolbengetrieben 81 über Winkelhebel 82 betätigt, die an einer Seite der Raumzellenschalung angeordnet sind. Dagegen sind die Steiger 66 und die Eingüsse 65 an der gegenüberliegenden Seite der Raumzelle an der am höchsten gelegenen Raumzellenlängskante 83 angeordnet. Die Schalung läßt sich mit Hilfe des Schubkolbengetriebes 75 derart um das bei dieser Ausführungsform parallel zum Gleis 3 verlaufende Gelenk 72 schwenken, daß die Raumzellenlängskante 84 zwischen dem Raumzellenboden 15 und der Raumzellenlängswand 42 nach unten orientiert ist. Dadurch nehmen die Boden-, Decken- und Längswandscheiben der Raumzelle eine schwach geneigte Stellung ein, die der nach Fig. 1 entsprechen kann, während die Raumzellenstirnwand senkrecht steht. Auch im Ausführungsbeispiel nach Fig. 4 wird der flüssige Baustoff fallend eingebracht. Dazu werden zunächst die Teile in die aus Fig. 4 ersichtliche Schalstellung verbracht. Da die gesamte Schalung bei dieser Ausführungsform auf der Bühne 71 untergebracht ist, wird sie durch Ausfahren der Kolbenstange 78 und der Zylinder aus dem Schubkolbengetriebe 70 in die aus Fig. 4 ersichtliche Schwenkstellung 70 verbracht.

Zum Entschalen wird das Schubkolbengetriebe 75 eingefahren, die Deckenschalung wird ebenso wie die im Ausführungsbeispiel nach den Fig. 4 und 5 nicht dargestellte Stirnwandschalung entschalt und die Seitenwandschalungen 23, 28 werden abgefahren. Dann läßt sich die Raumzelle 20 von der Innenschalung abziehen und steht in ihrer Horizontallage.

Beim Ausführungsbeispiel nach Fig. 6 ruht die Bühne 90 auf einem Tragrahmen, der seinerseits in nach Kreisen gekrümmten Führungen 91 eines Wippers 112 verspannt ist. Die Führungen 91 werden mit Hilfe von Traversen 92, 93, 94, 95 sowie 96 und 97 im Abstand gehalten. An wenigstens einer Führung 91 sitzt ein Zahnkranz 98, mit dem das Ritzel 99 eines Getriebemotors 100 kämmt. Die Führungen sind in Rollen 101, 102, 103, 104 abgestützt, welche über den unteren Teilumfang der Führungen 91 verteilt angeordnet und in einer Grube 105 unter Flur 106 auf einem gemeinsamen Rahmen 107 sowie Konsolen 108, 109, 110, 111 gelagert sind.

Auf der Bühne 90 sind die Schienen 40, 39 des Gleises 3 verlegt. Die Rollpalette 16 trägt jedoch auch die Schienen 35, 36 für die Gerüste 29, 30 der Außenschalungen 23, 28, welche die Schalräume für die Raumzellenlängswände 41, 42 nach außen abschließen. Die Deckenschalung 80 ist wie beim Ausführungsbeispiel nach Fig. 4 ausgebildet.

In der dargestellten Stellung ist entweder die Raumzelle so weit erhärtet, daß entschalt werden kann oder die Teile sind für das Gießen der Raumzelle vorbereitet.

Im letztgenannten Fall wird die Raumzelle mit Hilfe des Getriebemotors 100 durch Verschwenken der Führungen 91 in eine Stellung gekippt, die der Stellung der Bühne 71 nach Fig. 4 entspricht. Über das in Fig. 6 nicht wiedergegebene, aber gegebenenfalls mit der Fig. 4 übereinstimmende Eingußsystem wird der flüssige Beton eingebracht. Danach kann die Raumzelle in ihre in Fig. 6 ersichtliche Stellung zurückgeschwenkt werden, um in dieser Stellung das Erhärten des Betons bis zur Ausschalfestigkeit herbeizuführen.

In Abweichung von den dargestellten Ausführungsbeispielen, bei denen der flüssige Beton fallend in die allseits geschlossene Form eingebracht wird, kann der Baustoff auch steigend, vorzugsweise an der jeweils unten liegen den Raumzellenkante eingepumpt werden. Das dazu erforderliche Einpumpsystem unterscheidet sich im wesentlichen nur dadurch von dem Eingußsystem 62, daß Steiger und Einguß weiter voneinander entfernt liegen.

In weiterer Abweichung von den dargestellten Ausführungsformen ist es ferner möglich, die Raumzelle mit vorgefertigten Scheiben fertig zu gießen. So kommt vor allem die Vorfertigung des Bodens 15 in Betracht, der zusammen mit der Rollpalette 16 in für sich bekannter Weise in die Schalung eingebracht werden kann. Das erfindungsgemäße Verfahren hat daher auch den Vorteil, daß die bereits vorhandenen und in der Praxis bewährten Schalungssysteme in abgeänderter Form erfindungsgemäß einsetzbar sind, indem man sie um eine Schwenkbühne nach Art der Fig. 4 und um eine Deckenschalung ergänzt, soweit diese nicht bereits vorhanden ist. Es ist lediglich erforderlich, die Schalung durch eine Drehung um die Raumzellenlängs- bzw. - querachse in die geringe Neigung zur Horizontalen zu verbringen.

## Patentansprüche

1. Verfahren zum Fertigen von Raumzellen (20) aus erstarrendem Baustoff und einer gegebenenfalls in einem Korb zusammengefaßten Bewehrungseinheit, vorzugsweise Stahlbetonfertiggaragen zwischen einer Außen-und einer Innenschalung (14), bei dem man in die miteinander verbundenen, mindestens den Wand-und Deckenscheiben der Raumzelle (20) zugeordneten, abgeschalten Formräume (12) eingebrachten flüssigen Baustoff in einer von der Horizontallage der Raumzelle abweichenden Stellung einbringen und vorerhärten läßt, bevor er in der Horizontalstellung der Raumzelle aushärtet,
dadurch gekennzeichnet,
daß die Schalung (14) schwach, bis zu 25°, gegen die Horizontalebene durch Drehung um eine Achse, die parallel zu einer unteren Längs-oder Querkante (60, 84) der Raumzelle (20) verläuft, geneigt ist, und daß der flüssige Baustoff mittels einer Leitung (65) über ein Eingieß- oder Pumpsystem (62) fallend oder steigend in die allseits geschlossene Schalung (14) eingebracht wird.

2. Verfahren nach Anspruch 1,
dadurch gekennzeichnet,
daß das Einbringen des flüssigen Baustoffs in
die um 20 bis 25° zur Horizontalen geneigte Schalung (14) erfolgt.

3. Verfahren nach einem der Ansprüche 1 oder 2,
dadurch gekennzeichnet,
daß die mit ihrem Boden (15) auf einer Palette (16) ruhende Raumzelle (20) mit nach unten geneigten Quer- oder Längskanten (60-, 84) aus der Schalung (14) heraustransportiert und mit Hilfe der Palette (16) in die Horizontalstellung für das Aushärten geschwenkt wird.

4. Verfahren nach einem der Ansprüche 1 bis 3,
dadurch gekennzeichnet,
daß die vorerhärtete Raumzelle (20) in Richtung des Einfallens über die nach unten orientierte Kante (60) der Schalungen (14) entschalt wird.

5. Vorrichtung zur Durchführung des Verfahrens nach einem der Ansprüche 1 bis 4 in einer einen geschlossenen Formraum bildenden Schalung (14), welche um eine Achse, die parallel zu einer Raumzellenquer- oder -längskante (60, 84) verläuft, kippbar und zur Entschalung der Raumzelle (20) in die Horizontale
zurückschwenkbar ist,
gekennzeichnet durch
ein Eingieß- oder Pumpsystem (62) mit einem oder mehreren Eingüssen (64) und Steigern (66) an oder in unmittelbarer Nähe einer bei schwach, bis 25°, gegen die Horizontale geneigten Schalung (14) obersten oder untersten horizontalen Raumzellenkante (11, 83, 84).

6. Vorrichtung nach Anspruch 5,
dadurch gekennzeichnet,
daß die Schalung (14) auf einer schiefen Ebene (1) angeordnet ist und für mit der Schalung (14) zusammenwirkende Rollpaletten (16) eine Kippbühne vorgesehen ist, welche eine Rollpalette (16) in die Neigung der Schalung (14) verschwenkt oder die mit einer vorerhärteten Raumzelle (20) beladene Rollpalette (16) in die Horizontallage für das Aushärten verbringt.

7. Vorrichtung nach Anspruch 5,
dadurch gekennzeichnet, daß die Schalung (14) schwenkbar angeordnet ist.

8. Vorrichtung nach Anspruch 5,
gekennzeichnet durch
einen Wipper (112), der mit einer auf einer schiefen Ebene angeordneten Schalung (14) zusammenwirkt und Rollpaletten (16) aufnimmt.

## Claims

1. A method of manufacturing three-dimensional cells (20) from solidifying building material and from a reinforcing unit assembled as occasion arises in a basket, particularly ferroconcrete prefabricated garages between an outer and an inner casing (14), wherein fluid building material is introduced into, and allowed to pre- harden in, the shuttered-off molding spaces (12), which are joined together and which face at least the wall and roof-panels of the three-dimensional cell (20), in a position deviating from the horizontal position of the three-dimensional cell, before the fluid building material hardens fully in the horizontal position of the three-dimensional cell, characterised in that the casing (14) is inclined slightly, up to 25°, to the horizontal plane by means of a rotation about an axis parallel to a lower longitudinal or transverse edge (60,84) of the three-dimensional cell (20), and that the fluid building material is introduced, downwardly or upwardly,into the casing (14), which is closed on all sides, by means of a pipe (65) by way of a pouring or pumping system (62).

2. A method according to claim 1, characterised in that the fluid building material is introduced into the casing (14) inclined by 20 to 25° to the horizontal.

3. A method according to claim 1 or 2, characterised in that the three-dimensional cell (20) with its floor (15) resting on a pallet (16) is transported, with its transverse or longitudinal edges (60,84) inclined downwardly, out of the casing (14) and is pivoted into the horizontal position for full hardening with the aid of the pallet (16).

4. A method according to any one of claims 1 to 3, characterised in that the pre-hardened three-dimensional cell (20) is removed in the direction of inclination over the downwardly facing edge (60) of the casing (14).

5. A device for carrying out the method according to any one of claims 1 to 4, in a casing (14) which forms a closed molding space, and which can be tipped about an axis parallel to a transverse or longitudinal edge (60,84) of the three-dimensional cell and which can be pivoted back into its horizontal position for the uncasing of the three-dimensional cell (20), characterised by a pouring-in or pumping system (62) with one or more feeders (64) and risers (66) on or immediately adjacent to a casing (14) inclined slightly, by up to 25°, to the horizontal at the topmost or lowermost horizontal edge of the three-dimensional cell (11,83,84).

6. A device according to claim 5, characterised in that the casing (14) is arranged on an inclined plane (1), and for rolling pallets (16) operating in conjunction with the casing (14) there is provided a tipping platform which pivots a rolling pallet (16) into the inclination of the casing (14) or which shifts the rolling pallet (16) loaded with a pre-hardened three-dimensional cell (20) into the horizontal position for full hardening.

7. A device according to claim 5, characterised in that the casing (14) is fitted pivotably.

8. A device according to claim 5, characterised by a tipper (112) which operates in conjunction with a casing (14) fitted on an inclined plane and which picks up rolling pallets (16).

## Revendications

1. Procédé pour réaliser des cellules préfabriquées (20) telles que des garages préfabriqués en béton armé; ces cellules étant constituées d'un matériau durcissable éventuellement renforcé par une armature en cage, mis en forme entre un coffrage intérieur (7) et un coffrage extérieur (14), servant à définir un volume de moulage (12) en plusieurs parties qui communiquent entre elles, et qui correspondent au moins aux plaques de structure des cloisons verticales et du toit de la cellule préfabriquée (20); le procédé consistant à introduire le matériau à l'état liquide dans le volume de moulage, alors que le coffrage se trouve en position inclinée par rapport à l'horizontale, et à effectuer un durcissement préliminaire du matériau, avant son durcissement définitif en position horizontale de la cellule préfabriquée; le procédé étant caractérisé en ce qu'on incline légèrement le coffrage (7,14) d'un angle pouvant atteindre 25°, par pivotement autour d'un axe parallèle à une aréte longitudinale ou transversale (60,84) de la partie inférieure de la cellule préfabriquée (20); et en ce qu'on introduit le matériau liquide de haut en bas, ou de bas en haut, dans le coffrage (7,14) fermé de tous côtés, par une conduite d'arrivée (65) alimentée par un système de coulée ou de pompage (62).

2. Procédé selon la revendication 1, caractérisé en ce qu'on introduit le matériau liquide dans le coffrage (7, 14) en position inclinée de 20 à 25° par rapport à l'horizontale.

3. Procédé selon l'une des revendications 1 ou 2, caractérisé en ce qu'on extrait du coffrage (7,14) la cellule préfabriquée (20) dont le plancher (15) repose sur un plateau (16), dans une position inclinée telle qu'une arête transversale (60) ou une arête longitudinale (84) de la cellule se trouve en contrebas; et en ce qu'on fait ensuite pivoter le plateau (16) pour mettre la cellule (20) en position horizontale, en vue d'effectuer le durcissement définitif.

4. Procédé selon l'une des revendications 1 à 3, caractérisé en ce que, après un durcissement préliminaire de la cellule préfabriquée (20), on decoffre celle-ci en la déplaçant dans le sens de la pente de son arête (60) orientée vers le bas.

5. Dispositif pour la mise en oeuvre du procédé selon l'une des revendications 1 à 4, pour opérer au moyen d'un coffrage (14) qui définit un volume de moulage fermé, ce coffrage pouvant pivoter suivant un axe parallèle à une arête transversale (60) ou à une arête longitudinale (84) de la cellule préfabriquée, afin de prendre une position inclinée et de revenir à l'horizontale pour le décoffrage de la cellule (20); caractérisé en ce qu'il comporte un système de coulée ou de pompage (62), pourvu d'un certain nombre d'orifices de coulée (64) et d'orifices d'évacuation d'air (66), disposés à l'endroit, ou à proximité immédiate, d'une arête horizontale (11, 83, 84) de la cellule préfabriquée (20), cette arête se trouvant située au niveau le plus élevé ou le plus bas, lorsque le coffrage (14) présente par rapport à l'horizontale une faible inclinaison pouvant atteindre 25°.

6. Dispositif selon la revendication 5, caractérisé en ce que le coffrage (14) est disposé sur un plan incliné (1), le dispositif comportant une plate-forme basculante (71) pour recevoir un plateau à roulettes (16), qui coopère avec le coffrage (14); cette plate-forme basculante (71) permettant de mettre en position inclinée le plateau à roulettes (16) pour incliner le coffrage, ou de mettre à l'horizontale le plateau à roulettes (16) portant la cellule préfabriquée (20) qui a subi un durcissement préliminaire, en vue de son durcissement définitif.

7. Dispositif selon la revendication 5, caractérisé en ce que le coffrage (14) comporte des parties pivotantes.

8. Dispositif selon la revendication 5, caractérisé en ce qu'il comporte une cage basculante (112), adaptée à coopérer avec un coffrage (14) disposé sur un plan incliné, et à recevoir des plateaux à roulettes (16).
